# FASCICULE DE BREVET EUROPEEN

(11) **EP 3 610 054 B1**
(45) Date de publication et mention de la délivrance du brevet: **05.01.2022**
(21) Numéro de dépôt: 18718623.4
(22) Date de dépôt: 06.04.2018
(51) Int. Cl.: C25C 3/20, C25C 3/14

(54) **PROCÉDÉ DE MISE EN PLACE D'UNE COUVERTURE D'ANODE DANS UNE CELLULE D'ÉLECTROLYSE, MACHINE DE SERVICE APTE À METTRE EN OEUVRE UN TEL PROCÉDÉ ET PRODUIT PROGRAMME D'ORDINATEUR POUR LA MISE EN OEUVRE D'UN TEL PROCÉDÉ**
VERFAHREN ZUR INSTALLATION EINER ANODENABDECKUNG IN EINER ELEKTROLYTISCHEN ZELLE, DIENSTMASCHINE ZUR DURCHFÜHRUNG SOLCH EINES VERFAHRENS UND COMPUTERPROGRAMMPRODUKT ZUR DURCHFÜHRUNG SOLCH EINES VERFAHRENS
PROCESS FOR INSTALLING AN ANODE COVER IN AN ELECTROLYTIC CELL, SERVICE MACHINE CAPABLE OF IMPLEMENTING SUCH A PROCESS AND COMPUTER PROGRAM PRODUCT FOR THE IMPLEMENTATION OF SUCH A PROCESS

(30) Priorité: 10.04.2017 FR 1753121
(43) Date de publication de la demande: 19.02.2020
(73) Titulaire: FIVES ECL, 59790 Ronchin (FR)
(72) Inventeur: DEGLAVE, Philippe, 59790 Ronchin (FR); ROSE, Alain, 59790 Ronchin (FR)
(74) Mandataire: Plasseraud IP
(86) Numéro de dépôt international: PCT/FR2018/050865
(87) Numéro de publication internationale: WO 2018/189463

(56) Documents cités:
- WO-A1-2009/055645
- WO-A1-2016/016516
- FR-A1- 2 900 938
- US-A1- 2004 211 663
- US-A1- 2012 197 542

## Description

L'invention concerne le domaine de la production d'aluminium par électrolyse ignée selon le procédé Hall-Héroult. Plus précisément, l'invention concerne la couverture par un produit pulvérulent des anodes dans des cuves d'électrolyse pour la production d'aluminium.

La production industrielle d'aluminium à partir d'alumine par le procédé Hall-Héroult est une technique bien connue. De manière générale, elle est réalisée au sein d'une installation d'électrolyse comprenant une halle, dans laquelle une pluralité de cuves d'électrolyse est installée. Chaque cuve est emplie d'un bain électrolytique comprenant notamment de la cryolite dans lequel l'alumine est dissoute. Des anodes précuites en carbone sont partiellement immergées dans le bain électrolytique. Les anodes sont alimentées en courant qui traverse le bain jusqu'à une cathode formée en général au fond de la cuve. Le document FR 2 806 742 décrit un exemple d'une telle installation.

Les réactions ayant lieu dans la cuve nécessitent des interventions régulières.

Plus particulièrement, les réactions d'électrolyse impliquent la consommation progressive des anodes, lesquelles doivent être changées régulièrement.

Une anode peut être définie comme comprenant une tige métallique qui conduit le courant, scellée sur au moins un bloc carboné précuit. C'est ce bloc carboné qui est consommé par les réactions de réduction de l'électrolyse.

Afin de protéger la combustion par l'air de la partie du bloc carboné qui n'est pas immergée dans le bain électrolytique, il est connu de recouvrir le bloc carboné d'un produit de couverture sur une épaisseur contrôlée, par exemple de l'ordre de 10cm. En général, le produit de couverture est de type pulvérulent et comprend un mélange d'alumine et de « bain broyé », c'est-à-dire du bain électrolytique récupéré, solidifié et broyé. Le produit de couverture se solidifie au-dessus du bloc carboné, mais également du bain électrolytique, formant une croûte. Ainsi, d'une part la croûte protège le bloc carboné, mais également la surface du bain électrolytique.

La composition du produit de couverture peut être surveillée afin de garantir que la croûte qui se forme au-dessus du bloc carboné présente les propriétés requises, et notamment qu'elle ne laisse pas l'air atteindre le bloc carboné ou encore qu'elle limite les fuites du bain électrolytique vers l'extérieur de la cuve. Le document WO2009/055645 propose alors un système d'imagerie pour obtenir des images des matériaux entrant dans une trémie 40 où se mélangent l'alumine et les particules du bain électrolytique qui constituent le produit de couverture, et/ou après que le matériau de couverture a été déposé sur une ou plusieurs des cellules d'électrolyse. Les images sont ensuite traitées pour prédire la quantité d'alumine et/ou de particules de bain électrolytique dans le produit de couverture et ainsi pour déterminer si le matériau de couverture présente la composition requise pour obtenir la qualité visée de la croûte. Les quantités d'alumine et de particules de bain électrolytique alimentant la trémie sont ajustées en conséquence.

Un tel système implique le traitement des images dans le but de déterminer la composition du produit de couverture et in fine de la croûte, ce qui s'avère complexe à mettre en œuvre, et coûteux.

Un autre paramètre que la composition du produit de couverture permet également de s'assurer que l'air n'atteint pas le bloc carboné : l'épaisseur de la couche du produit de couverture recouvrant le bloc carboné.

Plusieurs solutions ont été proposées afin de contrôler l'épaisseur du produit de couverture.

Par exemple, il a été proposé de mettre en place des rebords sur les blocs carbonés pour former un récipient sur la surface supérieure du bloc carboné dans lequel le produit de couverture déversé est retenu. Le bloc carboné est ainsi recouvert du produit de couverture de manière fiable. Le document FR 2 527 229 propose un exemple d'une telle réalisation à l'aide de bandes d'aluminium. Toutefois, cette réalisation ne permet pas de recouvrir le bain électrolytique. En outre, elle requiert de revoir la forme des blocs carbonés et d'y ajouter des rebords, ce qui complexifie la fabrication des blocs carbonés et donc augmente les coûts de production de l'aluminium.

Dans le document WO2007/132081, il est proposé de recouvrir le bloc carboné d'une couche de produit de couverture sur une épaisseur contrôlée avant de le placer dans la cuve. Cette solution présente plusieurs inconvénients. Notamment, elle n'apporte toujours pas de solution au dépôt du produit de couverture sur la surface du bain électrolytique. De plus, elle nécessite de donner des propriétés spécifiques au produit de couverture afin d'éviter que celui-ci ne s'écoule lorsqu'il recouvre le bloc carboné avant d'être placé dans la cuve, ce qui implique des traitements et donc des coûts supplémentaires.

Lors du changement d'une anode, la croûte du bain est découpée autour du bloc carboné usé, appelé « mégot », et l'anode usée est soulevée pour être retirée hors de la cuve. Une partie de la croûte tombe au fond de la cuve, et une partie reste accrochée au mégot. Eventuellement, une opération de nettoyage à l'aide d'une pelle est réalisée afin de récupérer les parties de croûte tombées au fond de la cuve. Une nouvelle anode est placée de sorte que le nouveau bloc carboné est immergé dans le bain électrolytique à une hauteur donnée, une partie du nouveau bloc carboné émergeant hors du bain. Puis, quelques heures après, typiquement 3 ou 4 heures, le temps qu'une pellicule solide appelée croûte se forme à la surface du bain électrolytique entre les blocs carbonés, le produit de couverture est déversé dans la cuve pour recouvrir le nouveau bloc carboné et l'espace entre les blocs carbonés.

Les opérations de changement d'anodes requièrent d'ouvrir les cuves, lesquelles sont normalement fermées par des capots, afin d'empêcher l'échappement des gaz et fumées toxiques produits par les réactions d'électrolyse dans la halle d'électrolyse. Pendant ces opérations, des dispositifs permettent de limiter l'échappement des gaz, des fumées et de poussières toxiques, mais ne peuvent pas totalement l'empêcher. Ainsi, un opérateur se trouvant à proximité d'une cuve ouverte, par exemple pour s'assurer de la bonne répartition du produit de couverture, est exposé à ces gaz et fumées.

L'automatisation et la mécanisation des opérations de manutention sur les cuves fait donc l'objet de recherche et de développement afin tenir les opérateurs humains les plus éloignés possible des cuves et des gaz et fumées qui s'en échappent.

A cet effet, de nombreuses opérations de manutention des cuves sont réalisées à l'aide d'une machine, appelée machine de service en électrolyse ou MSE, mobile dans la halle d'électrolyse. La MSE porte des outils pour réaliser les différentes interventions. Un opérateur peut piloter la MSE et les outils à distance, à partir d'une cabine.

Toutefois, le déversement du produit de couverture dans la cuve est une opération difficilement automatisable. En effet, le produit de couverture est en général stocké dans une trémie montée sur la MSE et munie d'un dispositif de distribution, typiquement un tube pour déverser le produit de couverture dans la cuve. Un dispositif d'extraction volumétrique variable, tel qu'un doseur à palette ou une vis d'Archimède par exemple, est associé au dispositif de distribution afin de contrôler l'alimentation en produit de couverture. Par déplacement de la MSE, le point de déversement du produit de couverture par le dispositif de déversement dans la cuve est déplacé au-dessus du bain électrolytique et des blocs carbonés.

Or, les propriétés granulométriques du produit de couverture rendent difficile le contrôle précis et fiable de la quantité s'écoulant hors du tube et de son étalement sur le bain électrolytique et sur le bloc carboné.

En outre, lors du retrait d'une anode usée, comme cela a déjà été mentionné plus haut, une partie de la croûte autour du bloc carboné, et donc une partie du produit de couverture, peuvent disparaître involontairement de la surface du bain et des blocs carbonés des anodes adjacentes, soit par prélèvement soit en tombant dans le fond de la cuve, créant des zones à déficit de produit de couverture autour de l'anode changée et à la surface des blocs carbonés des anodes adjacentes. De telles zones rendent d'autant plus difficile la maîtrise de la quantité du produit de couverture déversée pour obtenir une couche d'épaisseur contrôlée.

Ainsi, les inventeurs ont constaté que lorsque le déplacement du tube est automatisé, certaines zones de la cuve se retrouvent en déficit de produit de couverture, et d'autres en excès.

Par conséquent, l'intervention d'un opérateur sur la cuve est toujours nécessaire, afin de rectifier manuellement, à l'aide d'outils, les défauts de répartition du produit de couverture dans la cuve.

Il existe donc un besoin pour augmenter l'automatisation des opérations de manutention des cuves d'électrolyse, et notamment l'opération de recouvrement par le produit de couverture.

A cet effet, un premier objet de l'invention est de proposer un procédé de manutention des cuves mis en œuvre de manière automatique et de manière fiable.

Un deuxième objet de l'invention est de proposer un procédé de manutention des cuves permettant un recouvrement des blocs carbonés efficace.

Un troisième objet de l'invention est de permettre de recouvrir de manière fiable et contrôlée le bain électrolytique.

Un quatrième objet de l'invention est de préserver les opérateurs des gaz et fumées pouvant s'échapper des cuves.

Un cinquième objet de l'invention est de réduire les coûts des opérations sur cuves.

Un sixième objet de l'invention est de permettre l'acquisition et l'enregistrement de données concernant le fonctionnement de la cuve à des fins notamment d'analyse et d'amélioration du procédé.

Ainsi, selon un premier aspect, l'invention propose un procédé selon la revendication 1.

Selon un deuxième aspect, l'invention propose un produit programme d'ordinateur selon la revendication 11.

D'autres effets et avantages de l'invention apparaîtront à la lumière de la description de modes de réalisation accompagnée des figures dans lesquelles :
- la figure 1 est une représentation schématique d'une salle d'électrolyse ;
- la figure 2 est une représentation schématique d'une vue en coupe d'une cellule d'électrolyse ;
- la figure 3 est une vue de détail de la figure 2 ;
- la figure 4 est une représentation schématique de deux blocs anodiques précuits montées sur un même hexapode, vues de dessus.

La figure **1** représente une salle 1 d'électrolyse telle que celles que l'on trouve communément dans les usines de production d'aluminium par électrolyse. Des cellules **2** d'électrolyses sont alignées dans la salle d'électrolyse. Afin d'intervenir sur les cellules 2, la salle 1 d'électrolyse est équipée d'un pont **3** mobile se déplaçant au-dessus des cellules 2 et sur lequel une machine de service en électrolyse, ou MSE, **4** peut se déplacer. La MSE 4 embarque des outils servant à effectuer des opérations sur les cellules 2, telles que le changement d'anodes usées par des anodes neuves, le nettoyage de la cellule 2, l'approvisionnement en alumine, ou encore la manutention d'équipements de la cellule 2.

Les cellules 2 sont disposées en rangées dans la salle 1 d'électrolyse, et sont connectées électriquement en série les unes aux autres. Un couloir **5** est aménagé dans la salle 1 le long des rangées de cellules 2, pour permettre par exemple la circulation d'un opérateur ou d'un engin mobile.

La figure 2 illustre une cellule 2 d'électrolyse vue en coupe. La cellule 2 comprend une cuve **6,** une structure de support appelée « superstructure » **7** et une pluralité d'anodes **8, 8'.** Chaque anode respectivement 8, 8', comprend au moins un bloc, respectivement **9, 9',** en matériau carboné précuit, appelé « bloc anodique », qui est fixé sur une tige respectivement **10, 10'** métallique, s'étendant sensiblement verticalement.

Dans ce qui suit, les adjectifs « horizontal » et « vertical » et leurs variantes font référence aux directions correspondant à l'orientation naturelle des figures, sur lesquelles les tiges 10, 10' sont sensiblement verticales.

Comme cela sera vu plus loin, chaque anode 8, 8' comprend en pratique deux blocs 9, 9' anodiques chacune, montés sur une même tige 10, 10' métallique. Les blocs 9, 9' anodiques ont typiquement une forme parallélépipédique. Chaque tige 10, 10' est maintenue en appui contre un cadre **11, 11'** anodique de la superstructure 7 à l'aide d'un connecteur **12, 12'** amovible.

Plus précisément, chaque bloc 9, 9' anodique est fixé à la tige 10, 10' correspondante par l'intermédiaire d'un élément **13, 13'** de fixation, appelé « multipode ». Chaque élément 13, 13' de fixation comprend des pieds, ancrés dans les blocs 9, 9' anodiques, notamment à l'aide de fonte. Sur l'exemple illustré sur les figures, chaque élément 13, 13' de fixation comprend six pieds, auquel cas ils sont appelés « hexapodes », et permettent la fixation de deux blocs anodiques sur une tige.

La cuve 6 est typiquement formée d'un caisson **18** en acier, un revêtement **14, 15** intérieur, généralement formé de blocs en matériaux réfractaires, et un ensemble cathodique **16, 17** qui comprend des blocs 16 en matériau carboné, appelés « blocs cathodiques », et des barres 17 de raccordement métallique, auxquelles des conducteurs électriques, non représentés, sont fixés pour acheminer le courant d'électrolyse. Plus précisément, pour une cuve, les barres 17 de raccordement sont fixées d'un côté aux barres de raccordement d'une cuve adjacente et d'autre part aux cadres anodiques d'une autre cuve adjacente.

La cellule 2 d'électrolyse est généralement fermée par des capots **19, 19'** amovibles, permettant de confiner les gaz et fumées dans la cellule 2. Un système d'évacuation et de traitement de ces gaz et fumées est généralement mis en place. Les capots 19, 19' sont amovibles, afin de donner accès à l'intérieur de la cellule, notamment aux outils de la MSE 4, par deux côtés lorsque des interventions doivent être faites.

La cellule 2 est emplie d'un bain **20** électrolytique, comprenant un mélange d'alumine et de cryolite fondue. Les blocs 9, 9' anodiques sont en partie plongés dans le bain 20 électrolytique, de sorte qu'une portion supérieure émerge hors du bain 20. Du courant d'électrolyse est amené aux blocs 9, 9' anodiques par l'intermédiaire des cadres 11, 11' anodiques, et traverse le bain 20 électrolytique jusqu'à l'ensemble 16, 17 cathodique, provoquant l'électrolyse de l'alumine du bain 20 en aluminium. Le métal fondu se dépose et forme une couche **21** au fond de la cuve 6. Un système d'alimentation en alumine permet de maintenir le taux d'alumine du bain 20 dans une plage prédéterminée.

Au cours du procédé d'électrolyse, les blocs 9, 9' anodiques sont progressivement consommés. Sur la figure 2, il est représenté deux blocs anodiques, un premier bloc 9 étant neuf, le deuxième bloc 9' étant consommé.

Une distance déterminée doit être maintenue entre la couche 21 de métal fondu et l'extrémité inférieure du bloc 9, 9' anodique afin de maintenir les réactions d'électrolyse. Par conséquent, les cadres anodiques 11, 11' sont abaissés au fur et à mesure que le bloc 9, 9' anodique correspondant est consommé.

Une fois que le bloc 9' anodique a été consommé, l'anode 8' correspondante est remplacée. A cet effet, plusieurs opérations sont mises en œuvre.

Tout d'abord, le capot 19' donnant accès à l'anode 8' à remplacer est retiré. De manière générale, une croûte s'est formée sur la surface du bain 20 en contact avec l'air. Par conséquent, un outil de découpe est actionné, par exemple depuis la MSE 4, pour découper la croûte autour du ou des blocs 9' anodiques de l'anode 8' à remplacer. Puis, un système de levage saisit la tige 10' de l'anode 8' à remplacer, et le connecteur 12' correspondant est déverrouiller, autorisant le retrait de l'anode 8' hors de la cellule 2.

Une nouvelle anode est ensuite placée dans la cellule, avec un nouveau bloc anodique plongé au moins partiellement dans le bain 20 électrolytique. Comme présenté en introduction, quelques heures, en général 3 heures, après la mise en place de la nouvelle anode dans la cellule 2, une fine croûte solide s'est de nouveau formée autour du bloc anodique, et un produit **22** de couverture est déversé sur la surface du bloc anodique émergeant hors du bain électrolytique.

A cet effet, la MSE 4 est muni d'au moins un dispositif **23** de distribution d'un produit de couverture pour les blocs carbonés. Par exemple, le dispositif 23 de distribution comprend une trémie **24** de stockage du produit de couverture et un tube **25** permettant de déverser le produit depuis la trémie 24 dans la cellule 2. Le dispositif 23 de distribution est en outre muni d'un dispositif d'extraction permettant de contrôler la quantité, par exemple en contrôlant le débit, de produit de couverture déversé par le tube 25. Le dispositif 23 de distribution est contrôlé pour être mobile par rapport à la cellule 2, puisqu'embarqué sur la MSE 4. Par exemple, la MSE 4 est mobile en translation suivant deux axes horizontaux par rapport à la cellule 2, et le dispositif 23 de distribution est mobile en translation suivant un troisième axe vertical et en rotation autour de ce troisième axe par rapport à la cellule 2.

La MSE 4 est également équipée d'au moins un capteur **26** d'épaisseur, figuré schématiquement sur la figure 3, permettant de mesurer l'épaisseur de la couche de produit de couverture.

Le capteur 26 d'épaisseur peut être, comme cela sera le cas dans le mode de réalisation décrit dans ce qui suit, une caméra tridimensionnelle, capable de mesurer une épaisseur de la couche du produit de couverture sur une zone d'une surface déterminée sans déplacement. En variante, le capteur 26 d'épaisseur peut être un scanner laser bidimensionnel, balayant une zone d'une surface déterminée, par exemple par déplacement de la MSE 4, pour en déterminer une épaisseur.

Dans ce qui suit, l'épaisseur du produit de couverture est définie comme étant une dimension verticale de la couche du produit de couverture. Elle peut correspondre, pour une zone d'une surface déterminée, à une dimension maximale, une dimension minimale, ou une moyenne de dimensions.

Plus précisément, dans le cas de la caméra tridimensionnelle, le capteur 26 d'épaisseur, de position connue, est initialement pointé sur une zone de référence de l'anode 8. La zone de référence est typiquement localisée sur la tige 10 ou sur l'élément 13 de fixation, et est de préférence une surface sensiblement horizontale. Le capteur 26 enregistre une donnée de position pour une pluralité de points **R**_{f} dans la zone de référence, typiquement une distance **D_{réf}** entre ces points **R_{f}** et le capteur 26. Sur la figure 3, à des fins de clarté, on a représenté un seul de ces points **R_{f}.** Toutefois, la distance **D_{réf}** peut être calculée comme étant une distance moyenne, une distance minimale ou une distance maximale entre les points **R_{f}** et le capteur 26. La distance **D_{réf}** peut également être calculée à partir de plusieurs zones de référence, afin de limiter l'influence sur la mesure de distance du produit de couverture pouvant se trouver par endroit sur la tige 10 ou sur l'élément 13 de fixation.

La zone de référence est choisie car elle est à une distance verticale connue d'une face **Sₛᵤₚ** supérieure des blocs 9 anodiques émergeant hors du bain 20 électrolytique. Ainsi, il est possible de déduire une distance **Dₛᵤₚ** entre la face **Sₛᵤₚ** supérieure des blocs 9 anodiques et le capteur 26.

Puis, le capteur 26 est pointé vers une zone à mesurer, sur la surface du produit 22 de couverture recouvrant les blocs 9 anodiques de l'anode 8. Le capteur 26 enregistre une donnée de position pour une pluralité de points **Rₚ** de la zone à mesurer, typiquement la distance **Dₚ** entre ces points **Rₚ** et le capteur 26. De même que précédemment, sur la figure 3, à des fins de clarté, on a représenté un seul point **Rₚ** de la zone à mesurer. Toutefois, la distance **Dₚ** peut être calculée comme étant une distance moyenne, une distance minimale ou une distance maximale entre les points **Rₚ** et le capteur 26.

Par conséquent, l'épaisseur du produit 22 de couverture au point Rₚ est donnée par la distance **Dₑ** correspondant à la différence entre **Dₛᵤₚ** et **Dₚ.**

Le capteur 26 peut ainsi déterminer l'épaisseur Dₑ pour une pluralité de points Rₚ sur la surface du produit 22 de couverture.

L'épaisseur de la couche du produit 22 de couverture dans une zone à mesurer peut alors être définie comme étant une moyenne, un maximum ou un minimum, pour la zone à mesurer en question.

En variante, le capteur 26 peut prendre une mesure de la distance par rapport la surface Sₛᵤₚ supérieure du bloc 9 anodique dans la cuve 6 avant que le produit de couverture ne soit déversé dessus. Ainsi, la distance Dₛᵤₚ entre la face **Sₛᵤₚ** supérieure du bloc 9 anodique et le capteur 26 est directement mesurée, et non plus calculée comme précédemment. Comme précédemment, cette mesure peut correspondre à la mesure entre un point de la surface Sₛᵤₚ supérieure du bloc 9 anodique, un minimum, un maximum ou une moyenne. Une fois que le produit de couverture a été déversé sur la surface Sₛᵤₚ supérieure du bloc 9 anodique, la distance Dₚ est mesurée comme précédemment, puis la distance Dₑ est calculée comme précédemment.

La mesure de la distance Dₛᵤₚ au lieu de sa déduction à partir de la mesure de la distance D_{réf} augmente la fiabilité de la détermination de l'épaisseur Dₑ de la couche de produit 22 de couverture. En effet, D_{réf} est mesurée sur une surface de la tige 8 ou de l'élément 13 de fixation, ce qui peut impliquer des erreurs de mesures dues par exemple à l'érosion, à la présence de produit de couverture dessus ou encore des écarts de positionnement de la MSE 4. L'étendue de surface Sₛᵤₚ du bloc 9 anodique est plus importante que celle disponible sur la tige 8 ou l'élément 13 de fixation, de sorte que le capteur 26 peut pointer plus facilement sur la surface Sₛᵤₚ. En outre, la mesure de Dₛᵤₚ permet de prendre en compte l'épaisseur de l'éventuel résidu de produit de couverture à la périphérie du bloc 9 anodique neuf. L'épaisseur de produit 22 de couverture réelle recouvrant le bloc 9 anodique est donc évaluée plus précisément. Dès lors, la quantité de produit 22 de couverture à déverser pour atteindre une épaisseur cible peut également être déterminée avec une précision accrue.

L'association du dispositif 23 de distribution et du capteur 26 d'épaisseur sur la MSE 4, laquelle est en liaison avec un système de contrôle, permet d'automatiser et de contrôler avec une précision accrue le déversement du produit de couverture. Le système de contrôle, qui sera décrit ci-après avec les étapes du procédé, peut être embarqué directement sur la MSE 4 et être accessible à distance, ou être embarqué dans tout système informatique à distance de la MSE 4 et en connexion avec la MSE 4.

Il va maintenant être décrit un exemple réalisation du procédé de mise en place d'une couverture d'une anode 8, en l'occurrence une anode 8 neuve, à l'aide du produit de couverture.

Il est préalablement réalisé un maillage à la surface du bain 20 électrolytique, et plus précisément sur la surface Sₛᵤₚ des blocs 9 anodiques de l'anode 8, afin de définir une pluralité de zones **Aₙ** à recouvrir. Sur la figure 4, il est représenté une vue de dessus des deux blocs 9 anodiques, montés sur une même tige 10 à l'aide du même hexapode 13. Il est alors défini à titre d'exemple quatorze zones, notées A₁, ..., A₁₄. Chaque zone A₁, ..., A₁₄ englobe au moins une portion de la surface Sₛᵤₚ supérieure d'au moins un des blocs 9 anodiques. De préférence aussi, les zones Aₙ à recouvrir englobent l'espace **E** entre deux anodes adjacentes de la cellule 2, et peut également englober la surface Sₛᵤₚ supérieure d'un bloc 9 anodique d'une anode adjacente. Il pourrait toutefois se faire que certaines zones englobent uniquement l'espace E entre deux anodes adjacentes. A cet effet, le système de contrôle est muni d'un module de maillage, définissant les zones Aₙ à recouvrir par exemple à partir de calculs, à partir d'un maillage défini par un opérateur et enregistré dans le système de contrôle ou encore à partir d'un maillage défini sur plan par un opérateur et configuré dans le système de contrôle.

Dans une première étape, une couche du produit de couverture en quantité contrôlée est déposée par le dispositif 23 de distribution sur au moins une des zones Aₙ à recouvrir. Selon un mode de réalisation, la quantité de produit de couverture est contrôlée pour être inférieure à une quantité correspondant à une épaisseur déterminée du produit de couverture pour la zone concernée. En d'autres termes, dans cette première étape de dépôt du produit de couverture, le produit de couverture est déposé en déficit. Toutefois, comme vu en introduction, l'écoulement du produit de couverture est difficilement maitrisable, si bien qu'il est difficile de s'assurer que l'épaisseur de la couche déposée est effectivement inférieure à l'épaisseur déterminée. Or, tout surplus de produit de couverture constitue une perte économique, notamment : la trémie 24 doit être remplie plus souvent, induisant des allers-retours supplémentaires augmentant le temps d'intervention sur les cellules 2 ; le surplus de produit de couverture implique plus de déchets dans le bain 20 d'électrolyse qu'il faut ensuite traiter ; le procédé d'électrolyse en tant que tel peut être impacté du fait de la modification de la composition du bain électrolytique.

La quantité de produit de couverture est contrôlée par exemple en montant la trémie sur des pesons, et en contrôlant le débit de produit de couverture s'écoulant par le tube 25 à l'aide du dispositif d'extraction.

La quantité contrôlée peut être établie comme étant une quantité globale pour l'ensemble de la surface à couvrir, puis être réparties entre les zones Aₙ à recouvrir selon une table de correspondance, établie empiriquement ou par le calcul.

Dans une deuxième étape, le capteur 26 est ensuite mis en œuvre dans la au moins une zone Aₙ à recouvrir, afin de mesurer l'épaisseur, comme vu précédemment, de la couche de produit de couverture déposé.

Comme cela est illustré sur la figure 4, le maillage en zone Aₙ ne concerne pas nécessairement l'ensemble de la surface Sₛᵤₚ supérieure des blocs 9 anodiques. Toutefois, en pratique, la couche de produit de couverture recouvre l'ensemble de la surface Sₛᵤₚ supérieure des blocs 9 anodiques, et les zones Aₙ à recouvrir constituent des zones de contrôle.

Dans une troisième étape, l'épaisseur mesurée par le capteur 26 est ensuite comparée avec une épaisseur de référence. L'épaisseur de référence est prédéterminée pour permettre au produit 22 de couverture de recouvrir la surface Sₛᵤₚ des blocs 9 anodiques sur une hauteur donnée. L'épaisseur de référence est généralement la même pour toutes les zones Aₙ à recouvrir, mais non nécessairement. L'épaisseur de référence peut être une valeur donnée, ou une plage de valeurs données.

Plus précisément, les mesures par le capteur 26 sont transmises au système de contrôle, qui enregistre les mesures. La ou les épaisseurs de référence ont été préalablement enregistrées dans le système de contrôle. Le système de contrôle comprend alors un module de calcul permettant, pour la zone Aₙ concernée, de comparer l'épaisseur mesurée avec l'épaisseur de référence correspondante.

Dans une quatrième étape, le module de calcul déduit, à partir de la différence, une quantité correctrice de produit de couverture à déposer de nouveau dans la zone Aₙ à recouvrir concernée.

Dans une cinquième étape, une étape de rectification de la couche du produit de couverture est mise en œuvre dans la zone Aₙ concernée en fonction de la quantité correctrice déterminée. Comme cela sera explicité plus loin, la quantité correctrice calculée à la quatrième étape peut être nulle. Dans ce cas, la cinquième étape de rectification peut ne pas avoir lieu.

Par exemple, lorsque la différence entre l'épaisseur mesurée par le capteur 26 et l'épaisseur de référence indique un déficit de produit de couverture, le module de calcul détermine la quantité correctrice, positive, de produit de couverture correspondant au déficit. Le dispositif 23 de distribution est alors actionné par le système de contrôle pour déposer la quantité correctrice de produit de couverture sur la surface Sₛᵤₚ des blocs 9 anodiques, dans la zone Aₙ concernée. Par exemple, la quantité correctrice est traduite en débit et/ou en temps, et le dispositif 23 de distribution est actionné en conséquence pour déverser le produit de couverture.

Lorsque la différence entre l'épaisseur mesurée par le capteur 26 et l'épaisseur de référence indique un surplus de produit de couverture, au-delà d'une valeur seuil, le module de calcul détermine la quantité correctrice, négative, de produit de couverture correspondant au surplus. Dans ce cas, un dispositif de retrait de la quantité en surplus dans la zone Aₙ concernée peut être mis en œuvre. Par exemple, considérons deux zones Aᵢ et Aⱼ à recouvrir, qui peuvent être adjacentes mais non nécessairement. Pour une première zone Aᵢ, la quantité correctrice est positive : le produit de couverture est en surplus. Pour l'autre zone Aⱼ, la quantité correctrice est négative : le produit de couverture est en déficit. Dans ce cas, la cinquième étape de rectification peut comprendre la répartition, à l'aide d'un dispositif de raclage, du produit de couverture depuis la première zone Aᵢ en surplus de produit de couverture vers l'autre zone Aⱼ en déficit de couverture. Une nouvelle étape de mesure par le capteur 26 de l'épaisseur dans les deux zones Aᵢ et Aⱼ peut être ensuite mise en œuvre afin de vérifier la conformité, dans chaque zone, de l'épaisseur de la couche de produit de couverture avec l'épaisseur de référence correspondante. Si besoin, une nouvelle étape de rectification peut être mise en œuvre dans chaque zone Aᵢ, Aⱼ.

Selon un aspect qui ne fait pas partie de l'objet revendiqué, les étapes du procédé peuvent être réalisées dans leur ensemble ou en partie, successivement l'une à la suite de l'autre pour chaque zone Aₙ à recouvrir. Par exemple, les quatre étapes présentées ci-dessus sont appliquées à la zone A₁ de la figure 4, avant d'être appliquées à la zone A₂, et ainsi de suite.

Les étapes du procédé selon la présente invention sont réalisées, dans leur ensemble ou en partie, en séquence pour plusieurs zones Aₙ à recouvrir. Par exemple, la première étape est appliquée à l'ensemble des quatorze zones A₁, ..., A₁₄ à recouvrir avant d'appliquer la deuxième étape à l'ensemble des quatorze zones A₁, ..., A₁₄ à recouvrir, et ainsi de suite jusqu'à la cinquième étape.

En variante, seules la première, deuxième et troisième étape sont mises en œuvre dans la première zone A₁ avant de passer à la zone A₂, dans laquelle seules ces trois étapes sont également mise en œuvre, et ainsi de suite jusqu'à la zone A₁₄. Puis, la quatrième et la cinquième étapes sont appliquées à leur tour, soit successivement zone par zone, soit l'une après l'autre pour l'ensemble des zones Aₙ à recouvrir.

Après la cinquième étape de rectification, le procédé peut être répété à partir de la deuxième étape de mesure afin de s'assurer que l'épaisseur de référence est atteinte. Il peut alors être normalement attendu que lors de la répétition du procédé, la quantité correctrice calculée à la quatrième étape soit nulle.

D'autres variantes sont également envisageables de manière immédiate.

En variante encore, les étapes du procédé peuvent être appliquées en temps réel. Notamment, les étapes du procédé peuvent être mises en œuvre sensiblement simultanément. Plus précisément, le capteur 26 peut être mis en œuvre de manière quasi-continue pendant le dépôt de la couche de produit de couverture, pour fournir de manière quasi-continue au système de contrôle des informations concernant l'épaisseur de la couche en cours de dépôt, et permettre la rectification de la quantité de produit de couverture déposée pendant le dépôt. En d'autres termes, une boucle d'asservissement peut être mise en œuvre, dans laquelle la quantité correctrice peut être calculée régulièrement, à une fréquence déterminée, pendant que le produit de couverture est en cours de dépôt, de manière à rectifier au plus vite la quantité de produit de couverture déversée par rapport à la quantité déterminée.

Afin de couvrir avec le produit de couverture au moins une portion donnée de la surface Sₛᵤₚ supérieure des blocs 9 anodiques de l'anode 8 à recouvrir, le dispositif 23 de distribution décrit une trajectoire donnée au-dessus de la surface Sₛᵤₚ supérieure des blocs 9 anodiques. La trajectoire est définie comme étant l'ordre de passage du dispositif 23 de distribution entre les différentes zones Aₙ à recouvrir. La trajectoire est associée à un temps de passage c'est-à-dire le temps que le dispositif 23 de distribution passe, pour une zone Aᵢ à recouvrir, pour un débit déterminé, correspondant à une quantité déterminée de produit de couverture à déposer. Comme déjà indiqué précédemment, dans la première étape, la quantité déterminée de produit est inférieure à la quantité nécessaire pour atteindre l'épaisseur de référence.

Selon un mode de réalisation, la trajectoire et le temps de passage sont mis au point par simulation, ou par calcul théorique.

Selon un autre mode de réalisation, la mise au point de la trajectoire donnée et le temps de passage pour chaque zone Aᵢ à recouvrir du dispositif 23 de distribution est réalisée préalablement à la première étape de dépôt, et comprend l'enregistrement des déplacements et des temps de passage du même dispositif 23 de distribution, ou d'un autre équivalent, commandé par un opérateur. Par exemple, un opérateur commande à distance les déplacements de la MSE 4 et du dispositif 23 de distribution, ainsi que le temps de passage du dispositif 23 de distribution dans chaque zone Aᵢ à recouvrir, et le débit de produit de couverture, pour les blocs 9 anodiques d'une première anode 8, dite test. Un système d'enregistrement enregistre les données pour les blocs 9 anodiques de l'anode 8 test. Eventuellement, les étapes suivantes du procédé sont mises en œuvre pour les blocs 9 anodiques de l'anode 8 test. Puis, lorsque le procédé est appliqué aux blocs 9 anodiques d'une autre anode 8 à recouvrir, la trajectoire donnée pour les blocs 9 de cette autre anode 8 et les temps de passage associés sont copiés sur la trajectoire enregistrée pour l'anode 8 test. Eventuellement, la trajectoire et les temps de passage déterminés pour l'anode 8 test peuvent être adaptés à la position de l'autre anode, par exemple en considérant un effet de symétrie miroir de part et d'autre de l'hexapode. Ainsi, la trajectoire du dispositif 23 de distribution est mise au point par apprentissage depuis un opérateur.

Selon encore un autre mode de réalisation, la mise au point de la trajectoire et des temps de passage du dispositif 23 de distribution pour les blocs 9 anodiques d'une anode 8 comprend la prise en compte de l'étape de calcul d'une quantité correctrice appliquée préalablement à une autre anode. Plus précisément, les étapes du procédé, depuis la première étape de dépôt jusqu'à au moins la quatrième étape de calcul d'une qualité correctrice, sont mises en œuvre pour les blocs 9 anodiques d'une première anode 8. En pratique, le procédé dans son entier, jusqu'à la cinquième étape, peut être mis en œuvre pour les blocs 9 de la première anode 8. La quantité correctrice pour les blocs 9 anodiques de la première anode 8 est alors enregistrée, et prise en compte pour la mise au point de la trajectoire pour les blocs 9 anodiques d'une deuxième anode 8, en particulier pour corriger la quantité de produit de couverture déposer dans la première étape. Par exemple, lorsque la quantité correctrice calculée pour les blocs 9 de la première anode 8 est positive, la quantité contrôlée de produit de couverture déposée dans la première étape de dépôt pour les blocs 9 de la deuxième anode 8 peut être augmentée par rapport à celle déposée dans la première étape de dépôt pour les blocs 9 de la première anode 8. De même, dans la situation inverse dans laquelle la quantité correctrice calculée pour les blocs 9 de la première anode 8 est négative, la quantité contrôlée de produit de couverture déposée dans la première étape de dépôt pour les blocs 9 de la deuxième anode 8 peut être diminuée par rapport à celle déposée dans la première étape de dépôt pour les blocs 9 de la première anode 8. La trajectoire du dispositif de distribution peut ainsi être corrigée pour chaque bloc 9 anodique. Une telle correction peut être appliquée de proche en proche : à chaque fois que le procédé est appliqué, la quantité correctrice est prise en compte pour l'application suivante du procédé. La trajectoire corrigée peut également être enregistrée en lien avec des conditions données, par exemple des conditions de température ou de type de produit de couverture employée, de sorte que lorsque ces mêmes conditions sont réunies pour d'autres anodes, le procédé est adapté automatiquement.

En pratique, la trajectoire et les temps de passage sont en outre associés à un débit donné contrôlé par le système de contrôle agissant sur le dispositif d'extraction. Par exemple, le temps de passage sur les différentes zones Aₙ à recouvrir peut être le même pour chaque zone, c'est-à-dire que la vitesse de déplacement du dispositif 23 de distribution est constante, et le débit être régulé.

Il peut alors arriver que la quantité correctrice calculée dans la quatrième étape soit nulle, indiquant que la quantité contrôlée déposée dans la première étape correspond à la quantité requise pour atteindre l'épaisseur de référence. La cinquième étape de rectification est alors vide.

Avantageusement, les données de mesure du capteur 26 d'épaisseur sont collectées et enregistrées afin d'être utilisées par exemple pour analyser la qualité de la couverture par le produit et pour surveiller le fonctionnement d'une cellule 2.

Le procédé ainsi décrit permet d'automatiser et de mécaniser les opérations de mise en place de la couverture des anodes dans les cellules 2 de manière fiable et répétable, en augmentant la sécurité des opérateurs humains se trouvant à proximité des cellules 2 d'électrolyse et en diminuant les problèmes liés à une mauvaise évaluation de la quantité de produit de couverture d'anodes à déposer pour couvrir les bloc carbonés.

## Revendications

1. Procédé de mise en place d'une couverture d'au moins une anode **(8)** dans une cellule **(2)** d'électrolyse employée pour la production d'aluminium, au moyen d'une machine **(4)** de service mobile par rapport à la cellule **(2),** la cellule **(2)** comprenant un bain **(20)** électrolytique fondu dans lequel un bloc **(9, 9')** anodique de l'anode **(8)** est en partie immergé, de sorte qu'une surface **(Sₛᵤₚ)** supérieure du bloc **(9, 9')** anodique émerge hors du bain **(20),** la machine **(4)** de service comprenant au moins un dispositif **(23)** de distribution d'un produit **(22)** de couverture du bloc **(9, 9')** anodique, le procédé comprenant au moins les étapes suivantes :
/1/ dépôt en couche d'une quantité contrôlée du produit **(22)** de couverture par le dispositif **(23)** de distribution sur au moins une zone **(Aₙ)** à recouvrir de la surface **(Sₛᵤₚ)** supérieure du bloc **(9, 9')** anodique ;
/2/ mesure de l'épaisseur de la couche de produit **(22)** de couverture déposée dans ladite zone **(Aₙ)** à recouvrir par au moins un capteur **(26)** d'épaisseur embarqué sur la machine **(4)** de service ;
/3/ comparaison entre l'épaisseur mesurée par le capteur **(26)** et une épaisseur de référence, l'épaisseur de référence étant prédéterminée pour permettre au produit **(22)** de couverture de recouvrir la surface **(Sₛᵤₚ)** supérieure du bloc **(9, 9')** anodique sur une hauteur donnée dans au moins ladite zone **(Aₙ)** à recouvrir ;
/4/ calcul d'une quantité correctrice de produit **(22)** de couverture pour atteindre l'épaisseur de référence dans ladite zone **(Aₙ)** à recouvrir ;
/5/ rectification de l'épaisseur de la couche du produit **(22)** de couverture dans ladite zone **(Aₙ)** à recouvrir à l'aide de la quantité correctrice,
procédé dans lequel préalablement à l'étape /1/ de dépôt, une étape de maillage d'au moins une partie de la portion supérieure du bloc carboné définissant une pluralité de zones **(Aₙ)** à recouvrir par le produit de couverture, procédé dans lequel au moins une partie des étapes /1/ de dépôt, /2/ de mesure, /3/ de comparaison, /4/ de calcul et /5/ de rectification sont réalisées ensemble en séquence, chaque étape étant appliquée pour plusieurs des zones **(Aₙ)** à recouvrir avant de passer à l'étape suivante.

2. Procédé selon l'une quelconque des revendications précédentes, dans lequel le capteur **(26)** d'épaisseur comprend une caméra tridimensionnelle.

3. Procédé selon l'une quelconque des revendications précédentes, dans lequel le capteur **(26)** d'épaisseur comprend un laser bidimensionnel.

4. Procédé selon l'une quelconque des revendications précédentes, dans lequel l'étape /5/ de rectification comprend l'ajout de la quantité correctrice de produit de couverture dans la zone **(Aₙ)** à recouvrir par le dispositif **(23)** de distribution.

5. Procédé selon la revendication 1, dans lequel l'épaisseur mesurée dans l'étape /2/ de mesure pour au moins une première zone **(Aᵢ)** à recouvrir est supérieure à une épaisseur seuil, la quantité correctrice déterminée à l'étape /3/ étant positive, et l'épaisseur mesurée dans l'étape /2/ de mesure pour au moins une deuxième zone **(Aⱼ)** à recouvrir est inférieure à l'épaisseur de référence, la quantité correctrice déterminée à l'étape /4/ étant négative, et dans lequel l'étape /5/ de rectification comprend la répartition par un dispositif de raclage d'une quantité contrôlée du produit de couverture depuis la première zone **(Aᵢ)** à recouvrir vers la deuxième zone **(Aⱼ)** à recouvrir.

6. Procédé selon l'une quelconque des revendications 1 à 5, dans lequel, dans l'étape /1/ de dépôt, la quantité contrôlée du produit **(22)** de couverture correspond à une épaisseur de couche inférieure ou égale à l'épaisseur de référence.

7. Procédé selon l'une quelconque des revendications précédentes, comprenant, préalablement à l'étape /1/ de dépôt, une étape de mise au point d'une trajectoire pour le dispositif **(23)** de distribution qui comporte un enregistrement des déplacements d'un dispositif de distribution commandé par un opérateur.

8. Procédé selon l'une quelconque des revendications précédentes, comprenant, préalablement à l'étape /1/ de dépôt, une étape de mise au point d'une trajectoire pour le dispositif **(23)** de distribution qui comporte une correction de la quantité contrôlée de produit **(22)** de couverture dans l'étape /1/ de dépôt par la prise en compte de la quantité de produit **(22)** de couverture supplémentaire à déposer pour atteindre l'épaisseur de référence dans ladite zone **(Aₙ)** à recouvrir calculée dans une étape /4/ de calcul mise en œuvre pour un bloc **(9, 9')** anodique précédent.

9. Procédé selon l'une quelconque des revendications précédentes, comprenant en outre une étape de collecte et d'enregistrement des données prises par le capteur **(26)** d'épaisseur.

10. Produit programme d'ordinateur pour la mise en œuvre du procédé selon l'une quelconque des revendications 1 à 9, comprenant un système de contrôle d'une machine **(4)** de service d'une cellule **(2)** d'électrolyse employée pour la production d'aluminium, la machine **(4)** étant apte à mettre en œuvre le procédé selon l'une quelconque des revendications 1 à 9, la machine comprenant au moins un dispositif **(23)** de distribution d'un produit **(22)** de couverture et au moins un capteur **(26)** d'épaisseur du produit **(22)** de couverture, le système de contrôle recevant les mesures du capteur **(26)** d'épaisseur, le système de contrôle comprenant un module de calcul comparant l'épaisseur mesurée par le capteur **(26)** et une épaisseur de référence et calculant la quantité correctrice de produit **(22)** de couverture à déposer pour atteindre l'épaisseur de référence.

## Patentansprüche

1. Verfahren zum Abdecken mindestens einer Anode (8) in einer Elektrolysezelle (2), die zur Herstellung von Aluminium verwendet wird, mittels einer in Bezug auf die Zelle (2) beweglichen Dienstmaschine (4), wobei die Zelle (2) ein geschmolzenes Elektrolysebad (20) umfasst, in das ein Anodenblock (9, 9') der Anode (8) teilweise eintaucht, sodass eine obere Oberfläche (Sₛᵤₚ) des Anodenblocks (9, 9') aus dem Bad (20) herausragt, wobei die Dienstmaschine (4) mindestens eine Vorrichtung (23) zum Verteilen eines Abdeckprodukts (22) für den Anodenblock (9, 9') umfasst, wobei das Verfahren mindestens die folgenden Schritte umfasst:
1) schichtweises Aufbringen einer kontrollierten Menge des Abdeckprodukts (22) durch die Verteilungsvorrichtung (23) auf mindestens einen abzudeckenden Bereich (Aₙ) der oberen Oberfläche (Sₛᵤₚ) des Anodenblocks (9, 9');
2) Messen der Dicke der Schicht des Abdeckprodukts (22), die auf dem abzudeckenden Bereich (Aₙ) aufgebracht wird, durch mindestens einen Dickensensor (26), der sich an der Dienstmaschine (4) befindet;
3) Vergleichen der vom Sensor (26) gemessenen Dicke und einer Referenzdicke, wobei die Referenzdicke so vorbestimmt ist, dass das Abdeckprodukt (22) die obere Oberfläche (Sₛᵤₚ) des Anodenblocks (9, 9') über eine gegebene Höhe in mindestens dem abzudeckenden Bereich (Aₙ) abdecken kann;
4) Berechnen einer Korrekturmenge an Abdeckprodukt (22), um die Referenzdicke in dem abzudeckenden Bereich (Aₙ) zu erreichen;
5) Berichtigen der Dicke der Schicht des Abdeckprodukts (22) in dem abzudeckenden Bereich (Aₙ) mittels der Korrekturmenge,
wobei in dem Verfahren vor dem Aufbringschritt 1) ein Schritt des Vernetzens mindestens eines oberen Abschnitts des kohlenstoffhaltigen Blocks eine Vielzahl von mit dem Abdeckprodukt abzudeckenden Bereichen (Aₙ) definiert,
wobei in dem Verfahren mindestens ein Teil des Aufbring- 1), des Mess- 2), des Vergleichs- 3), des Berechnungs- 4) und des Berichtigungsschritts 5) zusammen nacheinander durchgeführt werden, wobei jeder Schritt für mehrere der abzudeckenden Bereiche (Aₙ) angewendet wird, bevor zum nächsten Schritt übergegangen wird.

2. Verfahren nach einem der vorhergehenden Ansprüche, wobei der Dickensensor (26) eine dreidimensionale Kamera umfasst.

3. Verfahren nach einem der vorhergehenden Ansprüche, wobei der Dickensensor (26) einen zweidimensionalen Laser umfasst.

4. Verfahren nach einem der vorhergehenden Ansprüche, wobei der Berichtigungsschritt 5) das Zugeben einer Korrekturmenge des Abdeckprodukts in den von der Verteilungsvorrichtung (23) abzudeckenden Bereich (Aₙ) umfasst.

5. Verfahren nach Anspruch 1, wobei die im Messschritt 2) gemessene Dicke für mindestens einen ersten abzudeckenden Bereich (Aᵢ) größer ist als eine Schwellendicke, sodass die in Schritt 3) bestimmte Korrekturmenge positiv ist, und die im Messchritt 2) gemessene Dicke für mindestens einen zweiten abzudeckenden Bereich (Aⱼ) kleiner als die Referenzdicke ist, sodass die in Schritt 4) bestimmte Korrekturmenge negativ ist, und wobei der Berichtigungsschritt 5) das Umverteilen einer kontrollierten Menge des Abdeckprodukts von einem ersten abzudeckenden Bereich (Aᵢ) zu einem zweiten abzudeckenden Bereich (Aⱼ) mittels einer Abstreifvorrichtung umfasst.

6. Verfahren nach einem der Ansprüche 1 bis 5, wobei im Aufbringschritt 1) die kontrollierte Menge des Abdeckprodukts (22) einer Schichtdicke entspricht, die kleiner oder gleich der Referenzdicke ist.

7. Verfahren nach einem der vorhergehenden Ansprüche, umfassend vor dem Aufbringschritt 1) einen Schritt des Entwickelns einer Bahn für die Verteilungsvorrichtung (23), der eine Aufzeichnung der Bewegungen einer von einem Bediener gesteuerten Verteilungsvorrichtung umfasst.

8. Verfahren nach einem der vorhergehenden Ansprüche, umfassend vor dem Aufbringschritt 1) einen Schritt des Entwickelns einer Bahn für die Verteilungsvorrichtung (23), der eine Korrektur der kontrollierten Menge an Abdeckprodukt (22) im Aufbringschritt 1) umfasst, indem die zusätzlich aufzubringende Menge an Abdeckprodukt (22) zum Erreichen der Referenzdicke in dem abzudeckenden Bereich (Aₙ) berücksichtigt wird, die in einem für einen vorhergehenden Anodenblock (9, 9') durchgeführten Berechnungsschritt 4) berechnet wurde.

9. Verfahren nach einem der vorhergehenden Ansprüche, ferner umfassend einen Schritt des Sammelns und des Aufzeichnens der vom Dickensensor (26) erfassten Daten.

10. Computerprogrammprodukt zum Durchführen des Verfahrens nach einem der Ansprüche 1 bis 9, umfassend ein Steuersystem für eine Dienstmaschine (4) einer Elektrolysezelle (2), die zur Herstellung von Aluminium verwendet wird, wobei die Maschine (4) das Verfahren nach einem der Ansprüche 1 bis 9 durchführen kann, wobei die Maschine mindestens eine Verteilungsvorrichtung (23) eines Abdeckprodukts (22) und mindestens einen Dickensensor (26) des Abdeckprodukts (22) umfasst, wobei das Steuersystem die Messungen des Dickensensors (26) empfängt, wobei das Steuersystem ein Rechenmodul umfasst, das die vom Sensor (26) gemessene Dicke und eine Referenzdicke vergleicht und eine zum Erreichen der Referenzdicke aufzubringende Korrekturmenge von Abdeckprodukt (22) berechnet.

## Claims

1. A method for installing a cover of at least one anode **(8)** in an electrolytic cell **(2)** used for the production of aluminium, by means of a service machine **(4)** which is movable relative to the cell **(2),** the cell **(2)** comprising a molten electrolytic bath **(20)** in which an anode block **(9, 9')** of the anode **(8)** is partially immersed, such that an upper surface (**Sₛᵤₚ**) of the anode block **(9, 9')** emerges out of the bath **(20)**, the service machine **(4)** comprising at least one device **(23)** for dispensing a product **(22)** for covering the anode block **(9, 9')**, the method comprising at least the following steps:
/1/ layer deposition of a controlled amount of the covering product **(22)** by the dispensing device **(23)** over at least one area **(Aₙ)** to be covered of the upper surface **(Sₛᵤₚ)** of the anode block **(9, 9')**;
/2/ measurement of the thickness of the covering product layer **(22)** which is deposited in said area **(Aₙ)** to be covered by at least one thickness sensor **(26)** on board the service machine **(4)**;
/3/ comparison between the thickness measured by the sensor **(26)** and a reference thickness, the reference thickness being predetermined to allow the covering product **(22)** to cover the upper surface **(Sₛᵤₚ)** of the anode block **(9, 9')** over a given height in at least said area **(Aₙ)** to be covered;
/4/ calculation of a corrective amount of covering product **(22)** to reach the reference thickness in said area **(Aₙ)** to be covered;
/5/ rectification of the thickness of the layer of the covering product **(22)** in said area **(Aₙ)** to be covered using the corrective amount,
a method in which prior to the deposition step /1/, a step of meshing at least one part of the upper portion of the carbon block defining a plurality of areas **(Aₙ)** to be covered by the covering product,
a method in which at least one part of the /1/ deposition, /2/ measurement, /3/ comparison, /4/ calculation and /5/ rectification steps are carried out together in sequence, each step being applied for several of the areas **(Aₙ)** to be covered before proceeding to the next step.

2. The method according to any one of the preceding claims, wherein the thickness sensor **(26)** comprises a three-dimensional camera.

3. The method according to any one of the preceding claims, wherein the thickness sensor **(26)** comprises a two-dimensional laser.

4. The method according to any one of the preceding claims, wherein the rectification step /5/ comprises the addition of the corrective amount of covering product in the area **(Aₙ)** to be covered by the dispensing device **(23).**

5. The method according to claim 1, wherein the thickness measured in the measurement step /2/ for at least one first area (**Aᵢ**) to be covered is greater than a threshold thickness, the corrective amount determined in step /3/ being positive, and the thickness measured in the measurement step /2/ for at least one second area (**Aj**) to be covered is less than the reference thickness, the corrective amount determined in step /4/ being negative, and wherein the rectification step /5/ comprises the distribution by a scraping device of a controlled amount of the covering product from the first area **(Aᵢ)** to be covered to the second area **(Aⱼ)** to be covered.

6. The method according to any one of claims 1 to 5, wherein, in the deposition step /1/, the controlled amount of the covering product **(22)** corresponds to a layer thickness less than or equal to the reference thickness.

7. The method according to any one of the preceding claims, comprising, prior to the deposition step /1/, a step of developing a trajectory for the dispensing device **(23)** which includes a recording of the displacements of a dispensing device controlled by an operator.

8. The method according to any one of the preceding claims, comprising, prior to the deposition step /1/, a step of developing a trajectory for the dispensing device **(23)** which includes a correction of the controlled amount of covering product **(22)** in the deposition step /1/ by taking into account the additional covering product amount **(22)** to be deposited to reach the reference thickness in said area **(Aₙ)** to be covered which is calculated in a calculation step /4/ implemented for a previous anode block **(9, 9')**.

9. The method according to any one of the preceding claims, further comprising a step of collecting and recording the data taken by the thickness sensor **(26)**.

10. A computer program product for the implementation of the method according to any one of claims 1 to 9, comprising a system for controlling a service machine **(4)** of an electrolytic cell **(2)** used for the production of aluminium, the machine **(4)** being capable of implementing the method according to any one of claims 1 to 9, the machine comprising at least one device **(23)** for dispensing a covering product **(22)** and at least one thickness sensor **(26)** of the covering product **(22)**, the control system receiving the measurements from the thickness sensor **(26)**, the control system comprising a calculation module comparing the thickness measured by the sensor **(26)** and a reference thickness and calculating the corrective amount of covering product **(22)** to be deposited to reach the reference thickness.
